# EUROPÄISCHE PATENTSCHRIFT

(11) **EP 1 529 568 B1**
(45) Veröffentlichungstag und Bekanntmachung des Hinweises auf die Patenterteilung: **30.07.2008**
(21) Anmeldenummer: 04026293.3
(22) Anmeldetag: 05.11.2004
(51) Int. Cl.: B04C 5/103, B04C 9/00

(54) **Zyklonsichter**
Cyclone separator
Séparateur cyclonique

(30) Priorität: 05.11.2003 DE 10352525
(43) Veröffentlichungstag der Anmeldung: 11.05.2005
(73) Patentinhaber: Neuman & Esser GmbH Mahl- und Sichtsysteme, 52531 Übach-Palenberg (DE)
(72) Erfinder: Galk, Joachim Dr., 52538 Gangelt (DE); Giersemehl, Marc, 47798 Krefeld (DE)
(74) Vertreter: Fuchs

(56) Entgegenhaltungen:
- EP-A- 0 468 426
- EP-A- 0 473 566
- DE-A1- 10 030 705
- US-A- 4 344 783
- PATENT ABSTRACTS OF JAPAN Bd. 2000, Nr. 22, 9. März 2001 (2001-03-09) -& JP 2001 145878 A (KYOSHIN KOGYO CO LTD), 29. Mai 2001 (2001-05-29)

## Beschreibung

Die Erfindung betrifft einen Zyklonsichter gemäß dem Oberbegriff des Anspruchs 1.

Derartige Zyklonsichter werden beispielsweise in "Cyclone Classifier for Inline- and Offline-Classification" von J. Galk, W. Peukert, in "powder, handling & processing", Volume 8, Number 1, Januar/März 1996 und in "Fine Grinding System with Impact Classifier Mill and Cyclone Classifier" von Marc Giersemehl und Günter Plihal, in "powder, handling & processing", Volume 11, Number 3, Juli/September 1999, Seite 269-274 beschrieben.

Innerhalb des Zyklonsichers unterscheidet man im wesentlichen den Klassierbereich, wo das Sichterrad angeordnet ist, und den Abscheidebereich, der den Raum unterhalb des Sichterrades bezeichnet und im allgemeinen den vom konischen Gehäuseteil umschlossenen Innenraum umfasst. Der Übergang vom Klassier zum Abscheidebereich hängt von der Bauweise des Zyklonsichters ab.

Zyklonsichter werden i. d. R. an Zerkleinerungsmaschinen angeschlossen, deren Mahlgut durch den Tangentialeinlauf in das Zyklonsichtergehäuse eingeleitet wird. Mit solchen Zyklonsichtem kann eine Klassierung von Pulvern mit Korngrößen im Bereich von einigen Millimetern bis einige µm durchgeführt werden. Hierbei werden die Partikel aus dem Mahlgut abgetrennt, die entweder zu groß oder zu klein sind. Insbesondere bei Beschichtungspulvem ist es wünschenswert, Kornfraktionen unter 10 µm abzutrennen, weil andernfalls die Fließfähigkeit des Pulvers und damit die Verarbeitung beeinträchtigt wird. Die Abtrennung des sogenannten Feinstaubes darf allerdings nicht zu Lasten der Ausbeute der übrigen Komfraktionen gehen.

In der Figur 1 ist die kumulative Verteilung Q₃ (x) in Abhängigkeit der Korngröße x aufgetragen, wobei Q₃ (x) = (Masse der Teilchen ≤ Partikelgröße x) / (Gesamtmasse aller Partikel) bezeichnet (siehe "Fine GrindingSystem with Impact Classifier Mill and Cyclone Classifier" von Giersemehl und Plihal).

Die Kurve A beschreibt die kumulative Verteilung des Mahlgutes, das dem Zyklonsichter zugeführt wird. Im vorliegenden Beispiel handelt es sich um Beschichtungspulver für die Automobilindustrie, was im Zusammenhang mit den Beispielen noch ausführlich erläutert wird.

Die Kurve B beschreibt die kumulative Verteilung, die mit herkömmlichen Zyklonsichtem erzielt wird. Es ist deutlich zu sehen, dass zwar die gewünschte Reduktion des Feinstaubanteils erreicht wird, dass aber die Ausbeute oberhalb von 10 µm ebenfalls verringert wird.

Die Idealkurve C ist mit herkömmlichen Zyklonsichtem auch nicht annäherungsweise zu erreichen, obwohl vielfach Versuche unternommen wurden, die Klassierung zu verbessern.

So ist beispielsweise aus der DE 196 08 142 A1 ein Zyklonsichter bekannt, der zur Verbesserung der Klassierung im Abscheidebereich im konischen, sich nach unten verjüngenden Gehäuseabschnitt einen sich axial erstreckenden Einbau aufweist. Dieser aus mehreren Abschnitten aufgebaute Einbau trennt die zyklontypischen, im peripheren Bereich abwärts gerichteten und im zentralen Bereich aufwärts gerichteten Trägergas-/Partikelströme voneinander. Im Inneren des Einbaus sind weitere Einbaukörper angeordnet, um eine nach oben gerichtete Düsen- bzw. Saugwirkung zu erzielen.

Eine Weiterentwicklung eines Zyklonsichters ist in der DE 100 30 705 A1 zu finden, der ebenfalls im Abscheidebereich einen Einbau aufweist, der sich vom oberen zylindrischen Gehäuseabschnitt in den darunter befindlichen konischen Gehäuseabschnitt erstreckt und der sich selbst konisch nach unten verjüngt. Unterhalb dieses ersten Einbaus befindet sich ein zweiter Einbau, der mit Abstand unterhalb der unteren Öffnung des ersten Einbaus angeordnet ist und die Form eines sich nach unten erweiternden Kegelmantels hat. Der zweite Einbau bildet mit dem Außengehäuse einen definierten Spalt, wo eine weitere Sichtung der abwärts gerichteten Trägergas-/Partikelströme stattfinden soll.

Aus der EP 0 468 426 B1 ist ein Zyklonsichter bekannt mit einem oberhalb des Sichterrades angeordneten Einlasskanal für das Luft-Feststoffgemisch. Durch ein konisches Einbauteil wird der Raum zwischen Sichterrad und Gehäusewand unterteilt. Im Übergangsbereich vom zylindrischen und konischen Gehäuseteil im Bereich des Sekundärlufteinlasses ist ein weiteres konisches Einbauteil eingebaut.

Aus der JP 11028424 A ist ein Zyklonsichter bekannt, der unterhallb des Sichterrades innerhalb des Abscheidebereichs im konischen Gehäuseteil ein kegelförmiges Einbauteil aufweist.

Es ist daher Aufgabe der Erfindung, einen Zyklonsichter bereitzustellen, mit dem die Klassierung verbessert und ein gewünschter Feinstaubanteil abgetrennt werden kann, ohne dass dies zu Lasten der Ausbeute der übrigen Komfraktionen geht.

Diese Aufgabe wird mit einem Zyklonsichter gelöst, bei dem der Strömungsquerschnitt in Strömungsrichtung des Produktes vor dem Abscheidebereich an mindestens einer Stelle eingeschnürt ist.

Das dem Zyklonsichter zugeführte Mahlgut unterliegt der Zentrifugalkraft einerseits und der Schleppkraft andererseits, wobei für kleine Partikel die Schleppkraft größer ist als die Zentrifugalkraft. Dies hat zur Folge, dass sich das Produkt, d. h. der grobkörnige Anteil an der Innenseite des zylindrischen Gehäuseteils sammelt und von dort nach unten in den Abscheidebereich rutscht. Dieses grobkörnige Gut enthält allerdings immer noch einen Rest an Feinstaubanteil, der durch die von unten dem konischen Gehäuseteil zugeführte Sekundärluft entfernt werden soll, indem der Restfeinstaubanteil nach oben in den Bereich des Sichterrades mitgerissen werden soll.

Es hat sich gezeigt, dass dieser Effekt deutlich gesteigert werden kann, wenn das grobkörnige Gut vor dem Eintritt in den Abscheidebereich zuvor eine Engstelle passieren muss. Die Verringerung des Strömungsquerschnittes vor dem Abscheidebereich hat zur Folge, dass dort eine weitaus bessere Verwirbelung des grobkömigen Gutes und des Restfeinstaubanteils mit der aufsteigenden Sekundärluft erzielt wird, so dass bereits in diesem Bereich eine weitaus wirkungsvollere Abtrennung des Restfeinstaubanteils stattfindet, als dies im Abscheidebereich überhaupt möglich ist. Der Vorteil besteht darin, dass der unerwünschte Restfeinstaubanteil effizienter durch diese zusätzliche Sichtung entfernt werden kann, ohne dass die Ausbeute der übrigen und damit gewünschten Kornfraktionen nennenswert beeinträchtigt wird. Gegenüber herkömmlichen Zyklonsichtem konnte die Ausbeute um bis zu 50 % gesteigert werden.

Die in Figur 1 gezeigte Idealkurve C kann in sehr guter Näherung (Kurve D) erreicht werden, was im Zusammenhang mit den Beispielen erläutert wird.

Ein weiterer Vorteil besteht darin, dass die Sekundärluftmenge deutlich reduziert werden kann. Dies hängt offensichtlich damit zusammen, dass sich im Bereich der Verringerung des Strömungsquerschnittes für die Sekundärluft ein Düseneffekt einstellt. Der Wirkungsgrad hinsichtlich der Aufwirbelung des Produktes wird deutlich angehoben. Der Sekundärluftanteil konnte daher um 30 bis 50 % reduziert werden.

Durch die Verringerung der Sekundärluftmenge, die mit einer geringeren Strömungsgeschwindigkeit im konischen Gehäuseteil einhergeht, wird die Trenngrenze nicht zu größeren Komfraktionen verschoben, was sich ebenfalls bei der Ausbeute positiv bemerkbar macht.

Ein weiterer Vorteil besteht darin, dass auf aufwändige Einbauten im Abscheidebereich, insbesondere im unteren Bereich des Abscheideraumes, verzichtet werden kann. Auch Einbauten, die als Strömungsteiler wirken, sind entbehrlich.

Vorzugsweise ist der Strömungsquerschnitt zwischen Sichterrad und der Wand des zylindrischen Gehäuseteils eingeschnürt. Bei dieser Ausführungsform befindet sich die Einschnürung im Klassierbereich, wobei der untere Abschnitt des Klassierbereichs bevorzugt ist.

Insbesondere ist es von Vorteil, wenn der Strömungsquerschnitt auf der Höhe der Unterkante oder im Bereich oberhalb der Unterkante des Sichterrades eingeschnürt ist.

Im Rahmen dieser und der nachfolgenden Ausführungsformen hat sich als vorteilhaft herausgestellt, wenn die Unterkante des Tangentialeinlaufgehäuses oberhalb der Unterkante der Sichterradblätter angeordnet ist.

Die Absenkung der Einbaulage des Sichterrades gegenüber dem Tangentialeinlaufgehäuse hat den Vorteil, dass das durch die Sekundärluft aufgewirbelte Material unmittelbar zum Sichterrad gelangt und dieser Strömungsweg nicht durch die Zuführung von neuem Mahlgut durch den Tangentialeinlauf gestört wird.

Es hat sich gezeigt, dass es von Vorteil ist, wenn sich 20 % bis 30 %, insbesondere 25 bis 30 %, der Höhe H der Sichterradblätter unterhalb der Unterkante des Tangentialeinlaufgehäuses befinden.

Vorzugsweise ist der Ringquerschnitt mit der Fläche F und mit der radialen Breite B des zwischen Sichterrad und Wand des zylindrischen Gehäuseteils befindlichen Ringraumes zwischen der Unterkante des Tangentialeinlaufgehäuses und der Unterkante der Sichterradblätter an mindestens einer Stelle verringert.

Wie stark der Querschnitt des Ringraums zu verringern ist, hängt im Wesentlichen von der Partikelgröße des Mahlgutes ab. Je größer die Sinkgeschwindigkeit des Produktes ist, desto größer sollte auch die Einschnürung des Strömungsquerschnitts gewählt werden. Die Einschnürung sollte so groß sein, dass die Aufstiegsgeschwindigkeit der Sekundärluft im Bereich der Einschnürung signifikant größer ist als die Einströmgeschwindigkeit am Sekundärlufteingang.

Vorzugsweise beträgt die Verringerung des Strömungsquerschnitts, insbesondere des Ringquerschnitts, 50 % bis 80 %, insbesondere 60 % bis 70 %, der Fläche des Strömungsquerschnitts, insbesondere der Fläche F des Querschnitts des Ringraumes, d. h. die für den Produktstrom zur Verfügung stehende Fläche beträgt 20 % bis 50 % bzw. 30 % bis 40 % der ursprünglichen Fläche des Strömungsquerschnitts. Hierbei liegt die Fläche des Strömungsquerschnitts senkrecht zur Längsachse des Zyklonsichters.

Es hat sich gezeigt, dass die Klassierung und Abtrennung des Restfeinstaubanteils zusätzlich verbessert werden kann, wenn für die radiale Breite B = 1/2 x D_{S} x (V-1) des Ringraumes bestimmte Grenzwerte eingehalten werden, die durch das Verhältnis V = D_{G}/D_{S} definiert werden, wobei D_{S} den Außendurchmesser des Sichterrades und D_{G} den Innendurchmesser der Wand des zylindrischen Gehäuseteils bezeichnen und wobei 1,2 ≤ V ≤ 1,6 gilt.

Vorzugsweise beträgt das Verhältnis der Durchmesser D_{G} zu D_{S} 1,3 ≤ V ≤ 1,5 und besonders bevorzugt 1,3 ≤ V ≤ 1,4.

Die Verringerung oder Einschnürung des Strömungsquerschnittes kann auf unterschiedliche Weise erfolgen, wobei es lediglich darauf ankommt, dass vor dem Abscheidebereich, insbesondere beim Übergang von Klassier- und Abscheidebereich eine Querschnittsverringerung geschaffen wird. Die Querschnittsverringerung kann sich beispielsweise radial von außen nach innen oder radial von innen nach außen erstrecken.

Vorzugsweise kann die Wand des Gehäuses an der Stelle, wo die Einschnürung vorliegen soll, eine radiale Einschnürung aufweisen.

Diese radiale Einschnürung kann im zylindrischen Gehäuseteil und/oder im konischen Gehäuseteil angebracht sein.

Bevorzugt wird jedoch mindestens eine Blende an der Stelle der Einschnürung eingesetzt, die vorzugsweise lösbar ist, damit entsprechend der Produkt- und Klassieranforderungen ein leichter Austausch der Blende möglich ist. Es ist auch vorgesehen, mittels Blenden eine Nachrüstung bestehender Zyklonsichter vorzunehmen.

Die Blende kann an der Gehäusewand und/oder am Sichterrad und/oder unter dem Sichterrad mittig angeordnet sein.

In der einfachsten Ausführung kann die Blende eine Ringscheibe oder eine Scheibe sein. Es ist auch möglich, Lochplatten oder Lochringe zu verwenden, die den Strömungsquerschnitt vollständig oder teilweise abdecken, wobei der für das Produkt zur Verfügung stehende Strömungsquerschnitt durch Größe und Anzahl der Löcher oder Öffnungen und die Abmessung der Platte oder des Ringes definiert wird.

Um bei einem Produktwechsel keine zeitraubenden Aus- und Einbauten vornehmen zu müssen, kann die Blende auch eine Irisblende sein, die stufenlos verstellbar ist.

Besonders bevorzugt ist eine Blende, die einen dreieckförmigen Querschnitt aufweist. Diese Ausführung hat den Vorteil, dass durch mindestens eine geneigte Fläche das Produkt leicht nach unten rutschen kann und sich nicht an der Blende ablagern kann. Produktverluste werden dadurch vermieden und eine Reinigung im Bereich der Blende kann bei einem Produktwechsel vermieden werden.

Vorzugsweise liegt der dem Tangentialeinlaufgehäuse zugewandte Winkel α der dreieckförmigen Blende zwischen 10° und 20°. Vorteilhafterweise liegt der dem Tangentialeinlaufgehäuse abgewandte Winkel β der Blende zwischen 40° und 90°.

Um eine verbesserte Anpassung an die Produktanforderung vornehmen zu können, ist die Blende vorzugsweise in axialer Richtung des Zyklonsichters verschiebbar angeordnet.

Eine bevorzugte Ausführungsform der Blende weist ein an der Innenfläche der Wand des zylindrischen Gehäuseteils anliegenden zylindrischen Ring und einen konischen Ring auf. An der Fläche des konischen Rings rutscht das sich an der zylindrischen Gehäusewand ablagernde Produkt nach unten in den Bereich des verengten Strömungsquerschnitts und wird dort von der aufsteigenden Sekundärluft aufgewirbelt.

Um die Verschiebbarkeit zu gewährleisten, kann der zylindrische Ring sich in axiale Richtung erstreckende Langlöcher aufweisen, wobei die Langlöcher vorzugsweise unten offen und unterschiedlich lang sind.

Die Blende ist vorzugsweise im Bereich der Wand des zylindrischen Gehäuseteils und dort oberhalb der Unterkante des Sichterrades angeordnet. Die Blende kann sich aber auch bis in den Raum unterhalb der Unterkante des Sichterrades erstrecken oder im konischen Gehäuseteil angeordnet sein, wenn damit eine Querschnittsverengung zwischen Blende und Sichterrad gewährleistet ist.

Die Einschnürung des Strömungsquerschnitts kann auch durch ein Bauteil des Sichterrades gebildet werden. Bei dieser Ausführungsform ist der Durchmesser D_{B} der Bodenplatte des Sichterrades größer als der Durchmesser D_{E} der Einhüllenden der Sichterradblätter. Dies bedeutet, dass die Bodenplatte des Sichterrades gegenüber dem Außenumfang des Sichterrades deutlich vorsteht und zusammen mit der gegenüberliegenden Gehäusewand eine Querschnittsverringerung bewirkt. Vorzugsweise gilt für das Verhältnis D_{B}/D_{E} : 1,15 ≤ D_{B}/D_{E} ≤ 1,3.

Das Sichterrad kann gemäß einer weiteren Ausführungsform auch teilweise in den konischen Gehäuseteil eintauchen. In diesem Fall bildet der Rand der Sichterradbodenplatte mit der Wand der konischen Gehäuseteils eine Einschnürung des Querschnittes.

Beispielhafte Ausführungsformen der Erfindung werden nachfolgend anhand der Zeichnungen näher erläutert.

Es zeigen:
- Figur 1: ein Diagramm, in dem die Verteilungssumme Q₃ (x) in Abhängigkeit vom Partikeldurchmesser x aufgetragen ist;
- Figur 2: einen Vertikalschnitt durch einen Zyklonsichter;
- Figur 3: eine vergrößerte Darstellung des Klassierbereiches des in Figur 1 gezeigten Zyklonsichters;
- Figur 4a: eine vergrößerte Darstellung der Einzelheit X aus Figur 3;
- Figur 4b: eine perspektivische Ansicht des in Figur 4a gezeigten Blendenrings;
- Figur 5: einen Vertikalschnitt durch einen Zyklonsichter gemäß einer weiteren Ausführungsform mit Ringscheiben;
- Figur 6a: einen Vertikalschnitt durch einen Zyklonsichter gemäß einer weiteren Ausführungsform mit im Querschnitt dreieckförmigen Blenden;
- Figur 6b: einen Vertikalschnitt durch einen Zyklonsichter gemäß einer weiteren Ausführungsform;
- Figur 6c: einen Vertikalschnitt durch einen Zykonsichter gemäß einer weiteren Ausführungsform;
- Figur 7: einen Vertikalschnitt durch einen Zyklonsichter gemäß einer weiteren Ausführungsform mit einer verbreiterten Sichterradbodenplatte;
- Figur 8: einen Vertikalschnitt durch einen Zyklonsichter gemäß einer weiteren Ausführungsform mit einem Lochring;
- Figur 9: einen Vertikalschnitt durch einen Zyklonsichter gemäß einer weiteren Ausführungsform mit einer Blendenscheibe;
- Figur 10: einen Vertikalschnitt durch einen Zyklonsichter gemäß einer weiteren Ausführungsform mit einer Lochplatte;
- Figur 11: einen Vertikalschnitt durch einen Zyklonsichter mit einem in den konischen Gehäuseteil eintauchenden Sichterrad;
- Figur 12: einen Vertikalschnitt durch einen Zyklonsichter gemäß einer weiteren Ausführungsform;
- Figur 13: einen Vertikalschnitt durch einen Zykonsichter gemäß einer weiteren Ausführungsform;
- Figur 14: einen Vertikalschnitt durch einen Zyklonsichter gemäß einer weiteren Ausführungsform;
- Figur 15: einen Vertikalschnitt durch einen Zykonsichter mit einer Gehäuseeinschnürung.

In der Figur 2 ist ein Vertikalschnitt durch einen Zyklonsichter 1 dargestellt, der im Wesentlichen einen zylindrischen Gehäuseteil 20 und einen konischen Gehäuseteil 21 aufweist. Der konische Gehäuseteil 20 besitzt eine Wand 20a, die im Wesentlichen den Klassierbereich 6 umschließt, in dem ein Sichterrad 10 mit Sichterradblättern 12 angeordnet ist.

Der zylindrische Gehäuseteil 20 weist einen Produkt-/Trägergaseinlass 2 auf, der als sogenannter Tangentialeinlauf ausgebildet ist. Das Tangentialeinlaufgehäuse 3 besitzt in Umfangsrichtung gesehen einen kontinuierlich sich verringernden Krümmungsradius, so dass das aufgegebenen Mahlgut tangential in den Klassierbereich eingeleitet werden kann.

Oberhalb des zylindrischen Gehäuseteils 20 ist das Antriebsaggregat 14 des Sichterrades 10 angeordnet. Außerdem befindet sich oberhalb des zylindrischen Gehäuseteils 20 der Feinstaubauslass 8.

Am unteren Rand 22 des zylindrischen Gehäuseteils 20 schließt sich nach unten der konische Gehäuseteil 21 an, der im Wesentlichen den Abscheidebereich 7 aufnimmt. Am unteren Ende des konischen Gehäuseteils 21 ist der Produktauslass 25 sowie der Sekundärlufteinlass 24 angeordnet.

Das Sichterrad 10 befindet sich mit seiner Sichterradbodenplatte 11 oberhalb des unteren Randes 22 und somit vollständig im zylindrischen Gehäuseteil 20.

Zwischen dem Klassierbereich 6 und dem Abscheidebereich 7 ist im Bereich der Unterkante 16 des Sichterrades 10 in dem Ringraum 17 zwischen Sichterrad 10 und Wand 20a des zylindrischen Gehäuseteils 20 an der Stelle 9 eine Blende 30 angeordnet, die den Strömungsquerschnitt für das sich nach unten zum Produktauslass 25 bewegende Produkt einschnürt. Die Blende 30 wird im Zusammenhang mit den nachfolgenden Figuren im Detail erläutert.

In der Figur 3 ist der Klassierbereich 6 mit dem Sichterrad 10 vergrößert dargestellt. Das Sichterrad 10 ist gegenüber dem Tangentialeinlaufgehäuse 3 abgesenkt angeordnet, was bedeutet, dass die Unterkante 16 des Sichterrades 10 unterhalb der Unterkante 4 des Tangentialeinlaufgehäuses 3 angeordnet ist. In der hier gezeigten Darstellung ist auch die Oberkante des Sichterrades 10 unterhalb der Oberkante 5 des Tangentialeinlaufgehäuses 3 angeordnet. 20 % der Höhe H der Sichterradblätter 12 befinden sich unterhalb der Unterkante 4 des Tangentialeinlaufgehäuses 3.

Das Verhältnis V = D_{G}/D_{S} der Durchmesser von Wand 20a und Sichterrad 10 beträgt 1,32.

Zwischen dem Sichterrad 10 und der Wand 20a des zylindrischen Gehäuseteils 20 befindet sich der Ringraum 17 der Breite B, dessen Strömungsquerschnitt an der Einschnürungsstelle 9 mittels der Blende 30 verringert ist.

Diese Blende 30 ist in der Figur 4a vergrößert dargestellt. Die Blende 30 besitzt einen zylindrischen Ring 31, der an der Innenseite der Wand 20a anliegt und dort mittels Schrauben 39 lösbar befestigt werden kann. Am oberen Rand des zylindrischen Rings 31 schließt sich radial nach innen ein horizontal angeordneter Verbindungsring 33 an, der in einen konischen Ring 32 übergeht, der im Bereich der Linie 23 endet und dort zusammen mit der Sichterradbodenplatte 11 die Einschnürstelle 9 bildet. Die Trennlinie 23 markiert den Übergang zwischen Klassier- und Abscheidebereich. Die Strömungsrichtung des Produktes ist durch den Fall 50 gekennzeichnet.

Aufgrund der Neigung des konischen Ringes 31 rutscht das Produkt an der Oberfläche problemlos nach unten und tritt durch die Einschnürstelle 9 in den Abscheidebereich 7 ein. Im Bereich der Einschnürstelle 9 steigt die Sekundärluft von unten nach oben auf und verwirbelt in diesem Bereich das Produkt, so dass der Restfeinstaubanteil nach oben getragen wird bevor er in den Abscheidebereich 7 eintritt.

Durch die Blende 30 wird der Stömungsquerschnitt für das Produkt in dem hier gezeigten Beispiel um ca. 70 % verringert. Dies bedeutet, dass von der ursprünglichen Strömungsquerschnittsfläche lediglich 30 % verbleiben. Die ursprüngliche Breite B des Ringquerschnittes wird durch den Einbau der Blende 30 im Bereich der Einschnürstelle 9 auf ca. 30 % verringert.

In der Figur 4b ist die Blende 30 perspektivisch dargestellt, so dass die im zylindrischen Ring 31 befindlichen Langlöcher 36 zu sehen sind. In der hier gezeigten Ausführungsform sind jeweils 3 unterschiedlich lange Langlöcher 36 nebeneinander angeordnet, so dass die Blende 30 drei unterschiedliche Positionen einnehmen kann, wenn sie eingebaut ist und die in der Figur 4a gezeigten Schrauben 39 in die Langlöcher eingreifen.

Mit einem Zyklonsichter 1, wie er in den Figuren 2 bis 4b dargestellt ist, wurde ein Lackpulver klassiert. Die Partikelgrößenverteilung ist in Figur 1 durch die Kurve A gekennzeichnet. Das am Produktausgang erhaltene klassierte Produkt zeigt eine Komgrößenverteilung, die durch die Kurve D charakterisiert wird. Es ist deutlich zu sehen, dass der Feinstaubanteil deutlich abgenommen hat und dass die Abweichung zur Idealkurve C deutlich geringer ist als dies bei der Kurve B der Fall ist, die die kumulative Verteilung zeigt, die mit herkömmlichen Zyklonsichtem erzielt wird. Feinstaubanteile mit Partikelgrößen < 10 µm konnten mit dem erfindungsgemäßen Zyklonsichter vollständig entfernt werden. Partikel mit Korngrößen > 16 µm sind fast vollständig im Produkt enthalten. Die Einströmgeschwindigkeit der Sekundärluft konnte von üblicherweise 3,8 bis 5,7 m/s auf 2 bis 2,5 m/s verringert werden. Das Verhältnis von D_{G} zu D_{S} betrug bei dem verwendeten Zyklonsichter 1,32.

In der Figur 5 ist eine weitere Ausführungsform dargestellt, in der die Blende 30 als Ringscheiben 34 ausgebildet ist. Eine oder mehrere dieser Ringscheiben 34, 34' können an unterschiedlichen Positionen zwischen der Unterkante 4 des Tangentialeinlaufgehäuses 3 und dem unteren Rand 22 des zylindrischen Gehäuseteils 20 angeordnet sein. Bevorzugt ist die Blende 30 im Bereich der Unterkante 16 des Sichterrades 10 angeordnet. Es kann allerdings auch eine Blende 34' unterhalb des Sichterrades 10 angeordnet sein, da auch in diesem Fall der Strömungsquerschnitt beim Übergang zwischen dem Klassierbereich 6 und dem Abscheidebereich 7 verringert wird. Zum besseren Verständnis ist die Trennlinie 23 zwischen Klassier- und Abscheidebereich eingezeichnet, so dass deutlich wird, dass auch bei einer unterhalb des Sichterrades angeordneten Blende 34' eine Einschnürstelle 9 erzielbar ist.

In der Figur 6a ist eine weitere Ausführungsform dargestellt, wobei die Blende 30, 35a einen dreieckförmigen Querschnitt aufweist. Der dem Tangentialeinlaufgehäuse 3 zugewandte Winkel α beträgt etwa 30 %, während der dem Tangentialeinlaufgehäuse 3 abgewandte Winkel β 60 % aufweist. Auch diese Blende 35a kann als Einbauteil lösbar eingesetzt werden und weist aufgrund der schrägen Fläche 300 ähnliche Vorteile auf, wie die im Zusammenhang mit den Figuren 2 bis 4 erläuterte Blende 30. Auch die Blende 35a kann an verschiedenen Positionen (Blende 35a') innerhalb des Ringraumes 17 angeordnet sein.

In der Figur 6b ist eine weitere Ausführungsform dargestellt, in der die Blende 35b einen Querschnitt in Form eines gleichschenkligen Dreieckes aufweist.

In der Figur 6c ist eine weitere Ausführungsform dargestellt, in der die Blende 35c einen Querschnitt in Form eines gleichschenkligen Dreiecks bildet, wobei die Grundfläche des Dreiecks die schräge Fläche 300 ist. Auch bei dieser Blende 35c gibt es unterschiedliche Anordnungsmöglichkeiten, die durch die gestrichelt eingezeichneten Blenden 35', 35c" gekennzeichnet sind. Die Trennlinie 23 zwischen Klassier- und Abscheidebereich ist ebenfalls eingezeichnet und es ist zu sehen, dass die Blende 35c" auch unterhalb des Sichterrades 10 angeordnet sein kann.

In der Figur 7 ist eine weitere Ausführungsform dargestellt, in der die Blende 30 durch einen radialen Überstand 13 der Sichterradbodenplatte 11 gebildet wird. Der Rand dieses Überstandes 13 bzw. der Rand der Sichterradbodenplatte 11 bildet zusammen mit der gegenüberliegenden Wand 20a des zylindrischen Gehäuseteils 20 die Einschnürstelle 9. Das Verhältnis von Durchmesser D_{B} der Sichterradbodenplatte 11 zu Durchmesser D_{E} der Einhüllenden 18 der Sichterradblätter 12 beträgt 1,2.

In der Figur 8 ist eine weitere Ausführungsform dargestellt, in der ähnlich der Figur 7 die Sichterradbodenplatte 11 einen radialen Überstand 13 aufweist, an dem radial nach außen ein Lochring 38 angeordnet ist. Der gesamte Strömungsquerschnitt ist abgedeckt und der für das Produkt zur Verfügung stehende Querschnitt wird durch die Öffnungen in dem Lochring 38 gebildet. Ebenso wie in Figur 7 rotiert der Überstand 13 bzw. der Lochring 38 während des Betriebs des Zyklonsichters.

In der Figur 9 ist eine weitere Anordnung dargestellt, bei der die Blende 30 durch eine mittig angeordnete Scheibe 15 gebildet ist, die unterhalb der Sichterradbodenplatte 11 stationär eingebaut ist. Die Befestigungsmittel der Scheibe 15 sind der Übersichtlichkeit halber nicht dargestellt.

In der Figur 10 ist eine Lochplatte 37 unterhalb des Sichterrades 10 fest eingebaut. Lediglich der ringförmige Randbereich, der mit dem Produkt in Kontakt kommt, ist mit Öffnungen versehen, so dass ein Lochring gebildet wird ähnlich dem in Figur 8.

In der Figur 11 ist eine weitere Ausführungsform dargestellt, bei der das Sichterrad 10 in den zylindrischen Gehäuseteil 21 eintaucht, so dass der Rand der Sichterradbodenplatte 11 mit dem Gehäuse 21 eine Einschnürstelle 9 bildet. Auch hier markiert die Trennlinie 23 den Übergang zwischen Klassier- und Abscheidebereich.

In der Figur 12 ist eine weitere Ausführungsform dargestellt, die sich von der Figur 11 dadurch unterscheidet, dass zusätzlich zum Eintauchen des Sichterrades 10 in den konischen Gehäuseteil 21 noch Blenden 30a und/oder 30b eingezeichnet sind. Diese Blenden befinden sich an der Innenseite der konischen Gehäusewand 21 und können oberhalb als auch unterhalb der Sichterradbodenplatte 11 angeordnet sein.

In der Figur 13 ist eine weitere Ausführungsform dargestellt, die sich von der Figur 11 dadurch unterscheidet, dass die Sichterradbodenplatte 11 einen radialen Überstand 13 aufweist, wodurch der Strömungsquerschnitt noch weiter verringert wird.

In der Figur 14 ist eine Ausführungsform dargestellt, die sich von der in der Figur 11 gezeigten Ausführungsform dadurch unterscheidet, dass unterhalb der Sichterradbodenplatte 11 eine Scheibe 15 mittig angeordnet ist. Die Einschnürstelle befindet sich somit ebenfalls im konischen Gehäuseteil 21.

In der Figur 15 ist eine Ausführungsform dargestellt, in der die Gehäusewand 20a des zylindrischen Gehäuseteils 20 eine Einschnürung 40 aufweist, deren Formgebung der in Figur 6b gezeigten Blende entspricht und somit ebenfalls die dort erwähnten Vorteile aufweist.

### Bezugszeichenliste

- 1: Zyklonsichter
- 2: Produkt-/Trägergaseinlass
- 3: Tangentialeinlaufgehäuse
- 4: Unterkante Tangentialeinlaufgehäuse
- 5: Oberkante Tangentialeinlaufgehäuse
- 6: Klassierbereich
- 7: Abscheidebereich
- 8: Feinstaubauslass
- 9: eingeschnürte Stelle
- 10: Sichterrad
- 11: Sichterradbodenplatte
- 12: Sichterradblatt
- 13: radialer Überstand
- 14: Antriebsaggregat
- 15: Scheibe
- 16: Unterkante des Sichterrades
- 17: Ringraum
- 18: Einhüllende
- 20: zylindrischer Gehäuseteil
- 20a: zylindrische Gehäusewand
- 21: konischer Gehäuseteil
- 22: unterer Rand des zylindrischen Gehäuseteils
- 23: Trennlinie zwischen Klassier- und Abscheidebereich
- 24: Sekundärlufteinlass
- 25: Produktauslass
- 30: Blende
- 31: zylindrischer Ring
- 32: konischer Ring
- 33: Verbindungsring
- 34: Ringscheibe
- 35a,a',b, c,c',c": dreieckförmige Blende
- 36: Langloch
- 37: Lochplatte
- 38: Lochring
- 39: Schraube
- 40: radiale Einschnürung
- 50: Strömungsrichtung
- B: radiale Breite des Ringraumes
- D_{G}: Innendurchmesser der Wand des zylindrischen Gehäuseteils
- D_{S}: Außendurchmesser des Sichterrades
- D_{B}: Durchmesser der Sichterradbodenplatte
- D_{E}: Durchmesser der Einhüllenden der Sichterradblätter
- 300: schräge Fläche

## Patentansprüche

1. Zyklonsichter (1) mit einem ein Sichterrad (10) aufnehmenden zylindrischen Gehäuseteil (20), das ein Tangentialeinlaufgehäuse (3) und einen Feinstaubauslass (8) aufweist, und mit einem sich an den zylindrischen Gehäuseteil (20) nach unten anschließenden konischen Gehäuseteil (21) mit Produktauslass (25) und Sekundärlufteinlass (24), wobei der Raum unterhalb des Sichterrades (10) den Abscheidebereich (7) bildet, **dadurch gekennzeichnet, dass** der Strömungsquerschnitt in Strömungsrichtung des Produktes vor dem Abscheidebereich (7) an mindestens einer Einschnürstelle (9) eingeschnürt ist.

2. Zyklonsichter nach Anspruch 1, **dadurch gekennzeichnet, dass** der Strömungsquerschnitt zwischen Sichterrad (10) und der Wand (20a) des zylindrischen Gehäuseteils (20) eingeschnürt ist.

3. Zyklonsichter nach Anspruch 1 oder 2, **dadurch gekennzeichnet, dass** der Strömungsquerschnitt auf der Höhe der Unterkante (16) oder im Bereich oberhalb der Unterkante (16) des Sichterrades (10) eingeschnürt ist.

4. Zyklonsichter nach Anspruch 1 bis 3, **dadurch gekennzeichnet, dass** die Unterkante (4) des Tangentialeinlaufgehäuses (3) oberhalb der Unterkante (16) des Sichterrades (10) angeordnet ist.

5. Zyklonsichter nach Anspruch 4, **dadurch gekennzeichnet, dass** sich 20 % bis 30 % der Höhe H des Sichterrades (10) unterhalb der Unterkante (4) des Tangentialeinlaufgehäuses (3) befinden.

6. Zyklonsichter nach Anspruch 5, **dadurch gekennzeichnet, dass** sich 25 % bis 30 % der Höhe H der Sichterradblätter (12) unterhalb der Unterkante (4) des Tangentialeinlaufgehäuses (3) befinden.

7. Zyklonsichter nach einem der Ansprüche 4 bis 6, **dadurch gekennzeichnet, dass** der Ringquerschnitt mit der Fläche F und mit der radialen Breite B eines zwischen Sichterrad (10) und Wand (20a) des zylindrischen Gehäuseteils (20) befindlichen Ringraumes (17) zwischen der Unterkante (4) des Tangentialeinlaufgehäuses (3) und der Unterkante (16) der Sichterradblätter (12) an mindestens einer Stelle (9) verringert ist.

8. Zyklonsichter nach Anspruch 7, **dadurch gekennzeichnet, dass** für die radiale Breite B des Ringraumes (17) gilt: $B = ½ \times {D}_{S} ⁢ \left(V-1\right)$ mit
D_{S}= Außendurchmesser des Sichterrades (10) $V = {D}_{G} / {D}_{S}$
mit D_{G}= Innendurchmesser der Wand (20a) des zylindrischen Gehäuseteils (20) und wobei 1,2 ≤ V ≤ 1,6 gilt.

9. Zyklonsichter nach Anspruch 8, **dadurch gekennzeichnet, dass** für das Verhältnis der Durchmesser D_{G} zu Dₛ gilt 1,3 ≤ V ≤ 1,5.

10. Zyklonsichter nach einem der Ansprüche 8 oder 9, **dadurch gekennzeichnet, dass** für das Verhältnis der Durchmesser D_{G} zu D_{S} 1,3 ≤ V ≤ 1,4 gilt.

11. Zyklonsichter nach einem der Ansprüche 1 bis 10, **dadurch gekennzeichnet, dass** die Verringerung des Strömungsquerschnittes 50 % bis 80 % der Fläche des Strömungsquerschnittes beträgt.

12. Zyklonsichter nach Anspruch 11, **dadurch gekennzeichnet, dass** die Verringerung des Strömungsquerschnittes 60 % bis 70 % der Fläche F des Strömungsquerschnittes beträgt.

13. Zyklonsichter nach einem der Ansprüche 1 bis 12, **dadurch gekennzeichnet, dass** an der Stelle (9) der zylindrische Gehäuseteil (20) und/oder der konische Gehäuseteil (21) mindestens eine radiale Einschnürung (40) aufweist.

14. Zyklonsichter nach einem der Ansprüche 1 bis 13, **dadurch gekennzeichnet, dass** an der Stelle (9) eine Blende (30) eingesetzt ist.

15. Zyklonsichter nach Anspruch 14, **dadurch gekennzeichnet, dass** die Blende (30) lösbar angeordnet ist.

16. Zyklonsichter nach einem der Ansprüche 14 oder 15, **dadurch gekennzeichnet, dass** die Blende (30) eine Ringscheibe (15) ist.

17. Zyklonsichter nach einem der Ansprüche 14 bis 16, **dadurch gekennzeichnet, dass** die Blende (30) eine Lochplatte (37) oder ein Lochring (38) ist.

18. Zyklonsichter nach einem der Ansprüche 14 bis 17, **dadurch gekennzeichnet, dass** die Blende (30) eine lrisblende ist.

19. Zyklonsichter nach einem der Ansprüche 14 bis 18, **dadurch gekennzeichnet, dass** die Blende (30, 35a, 35b) einen dreieckförmigen Querschnitt aufweist.

20. Zyklonsichter nach Anspruch 19, **dadurch gekennzeichnet, dass** der dem Tangentialeinlaufgehäuse (3) zugewandte Winkel α der Blende (30, 35a, 35b) zwischen 10° und 20° liegt.

21. Zyklonsichter nach einem der Ansprüche 19 oder 20, **dadurch gekennzeichnet, dass** der dem Tangentialeinlaufgehäuse (3) abgewandte Winkel β der Blende (30, 35a, 35b) zwischen 40° und 90° liegt.

22. Zyklonsichter nach einem der Ansprüche 15 bis 21, **dadurch gekennzeichnet, dass** die Blende (30) in axialer Richtung des Zyklonsichters (1) verschiebbar angeordnet ist.

23. Zyklonsichter nach einem der Ansprüche 15 bis 22, **dadurch gekennzeichnet, dass** die Blende (30) ein an der Innenfläche der Wand (20a) des zylindrischen Gehäuseteils (20) anliegenden zylindrischen Ring (31) und einen konischen Ring (32) aufweist.

24. Zyklonsichter nach Anspruch 23, **dadurch gekennzeichnet, dass** der zylindrische Ring (31) sich in axialer Richtung erstreckende Langlöcher (36) aufweist.

25. Zyklonsichter nach Anspruch 24, **dadurch gekennzeichnet, dass** die Langlöcher (36) nach unten offen und unterschiedlich lang sind.

26. Zyklonsichter nach einem der Ansprüche 15 bis 25, **dadurch gekennzeichnet, dass** sich die Blende (30) bis in den Raum unterhalb der Unterkante (16) des Sichterrades (10) erstreckt.

27. Zyklonsichter nach einem der Ansprüche 1 bis 25, **dadurch gekennzeichnet, dass** der Durchmesser D_{B} einer Bodenplatte (11) des Sichterrades (10) größer ist als der Durchmesser D_{E} der Einhüllenden der Sichterradblätter (12).

28. Zyklonsichter nach Anspruch 27, **dadurch gekennzeichnet, dass** 1,15 ≤ D_{B} / D_{E} ≤ 1,30 ist.

29. Zyklonsichter nach Anspruch 1, 27 oder 28, **dadurch gekennzeichnet, dass** das Sichterrad (10) teilweise in den konischen Gehäuseteil (21) eintaucht.

## Claims

1. Cyclone separator (1) having a cylindrical housing part (20), which accommodates a separator wheel (10) and has a tangential inlet housing (3) and a fine dust outlet (8), and having a conical housing part (21), which adjoins the bottom of the cylindrical housing part (20) and has a product outlet (25) and a secondary air inlet (24), wherein the space beneath the separator wheel (10) forms the collection zone (7), **characterised in that** the flow cross-section is constricted at at least one constriction site (9) upstream of the collection zone (7) in the flow direction of the product.

2. Cyclone separator according to claim 1, **characterised in that** the flow cross-section is constricted between the separator wheel (10) and the wall (20a) of the cylindrical housing part (20).

3. Cyclone separator according to claim 1 or 2, **characterised in that** the flow cross-section is constricted at the level of the lower edge (16) or in the region above the lower edge (16) of the separator wheel (10).

4. Cyclone separator according to claims 1 to 3, **characterised in that** the lower edge (4) of the tangential inlet housing (3) is disposed above the lower edge (16) of the separator wheel (10).

5. Cyclone separator according to claim 4, **characterised in that** from 20 % to 30 % of the height H of the separator wheel (10) is below the lower edge (4) of the tangential inlet housing (3).

6. Cyclone separator according to claim 5, **characterised in that** from 25 % to 30 % of the height H of the separator wheel blades (12) is below the lower edge (4) of the tangential inlet housing (3).

7. Cyclone separator according to any one of claims 4 to 6, **characterised in that** the ring cross-section having the surface area F and the radial width B of an annular space (17) disposed between separator wheel (10) and wall (20a) of the cylindrical housing part (20) is reduced at at least one site (9) between the lower edge (4) of the tangential inlet housing (3) and the lower edge (16) of the separator wheel blades (12).

8. Cyclone separator according to claim 7, **characterised in that** the radial width B of the annular space (17) is given by: $B = ½ \times {D}_{S} ⁢ \left(V-1\right)$
where
Dₛ = outside diameter of the separator wheel (10) $V = {D}_{G} / {D}_{S}$
where D_{G} = inside diameter of the wall (20a) of the cylindrical housing part (20) and wherein 1.2 ≤ V ≤ 1.6.

9. Cyclone separator according to claim 8, **characterised in that**, for the ratio of the diameters D_{G} to D_{S}, 1.3 ≤ V ≤ 1.5.

10. Cyclone separator according to one of claims 8 and 9, **characterised in that**, for the ratio of the diameters D_{G} to D_{S}, 1.3 ≤ V ≤ 1.4.

11. Cyclone separator according to any one of claims 1 to 10, **characterised in that** the reduction in the flow cross-section amounts to from 50 % to 80 % of the surface area of the flow cross-section.

12. Cyclone separator according to claim 11, **characterised in that** the reduction in the flow cross-section amounts to from 60 % to 70 % of the surface area F of the flow cross-section.

13. Cyclone separator according to any one of claims 1 to 12, **characterised in that**, at the site (9), the cylindrical housing part (20) and/or the conical housing part (21) has at least one radial constriction (40).

14. Cyclone separator according to any one of claims 1 to 13, **characterised in that** an orifice plate (30) is inserted at the site (9).

15. Cyclone separator according to claim 14, **characterised in that** the orifice plate (30) is arranged to be detachable.

16. Cyclone separator according to one of claims 14 and 15, **characterised in that** the orifice plate (30) is an annular disc (15).

17. Cyclone separator according to any one of claims 14 to 16, **characterised in that** the orifice plate (30) is a perforated plate (37) or a perforated ring (38).

18. Cyclone separator according to any one of claims 14 to 17, **characterised in that** the orifice plate (30) is an iris diaphragm.

19. Cyclone separator according to any one of claims 14 to 18, **characterised in that** the orifice plate (30, 35a, 35b) has a triangular cross-section.

20. Cyclone separator according to claim 19, **characterised in that** the angle α of the orifice plate (30, 35a, 35b) facing towards the tangential inlet housing (3) is from 10° to 20°.

21. Cyclone separator according to one of claims 19 and 20, **characterised in that** the angle β of the orifice plate (30, 35a, 35b) facing away from the tangential inlet housing (3) is from 40° to 90°.

22. Cyclone separator according to any one of claims 15 to 21, **characterised in that** the orifice plate (30) is arranged to be displaceable in the axial direction of the cyclone separator (1).

23. Cyclone separator according to any one of claims 15 to 22, **characterised in that** the orifice plate (30) has a cylindrical ring (31), which rests against the inside surface of the wall (20a) of the cylindrical housing part (20), and a conical ring (32).

24. Cyclone separator according to claim 23, **characterised in that** the cylindrical ring (31) has slots (36) extending in the axial direction.

25. Cyclone separator according to claim 24, **characterised in that** the slots (36) are open towards the bottom and are of different lengths.

26. Cyclone separator according to any one of claims 15 to 25, **characterised in that** the orifice plate (30) extends into the space below the lower edge (16) of the separator wheel (10).

27. Cyclone separator according to any one of claims 1 to 25, **characterised in that** the diameter D_{B} of a base plate (11) of the separator wheel (10) is greater than the diameter D_{E} of the envelope of the separator wheel blades (12).

28. Cyclone separator according to claim 27, **characterised in that** 1.15 ≤ D_{B}/D_{E} ≤ 1.30.

29. Cyclone separator according to claim 1, 27 or 28, **characterised in that** the separator wheel (10) extends partially into the conical housing part (21).

## Revendications

1. Séparateur à cyclone (1) comprenant une partie de boîtier (20) cylindrique, recevant une roue de séparateur (10), laquelle partie présente un boiter d'entrée tangentielle (3) et une sortie de poussière fine (8), et une partie de boîtier (21) conique se raccordant à la partie de boîtier (20) cylindrique vers le bas avec sortie de produit (25) et entrée d'air secondaire (24), l'espace au-dessous du séparateur (10) formant la zone de séparation (7), **caractérisé en ce que** la section d'écoulement est rétrécie dans la direction d'écoulement du produit avant la zone de séparation (7) sur au moins un endroit de rétrécissement (9).

2. Séparateur à cyclone selon la revendication 1, **caractérisé en ce que** la section d'écoulement est rétrécie entre la roue du séparateur (10) et la paroi (20a) de la partie de boîtier (20) cylindrique.

3. Séparateur à cyclone selon la revendication 1 ou 2, **caractérisé en ce que** la section d'écoulement est rétrécie à la hauteur de l'arête inférieure (16) ou dans la zone au-dessous de l'arête inférieure (16) de la roue du séparateur (10).

4. Séparateur à cyclone selon les revendications 1 à 3, **caractérisé en ce que** l'arête inférieure (4) du boîtier d'entrée tangentielle (3) est disposée au-dessus de l'arête inférieure (16) de la roue du séparateur (10).

5. Séparateur à cyclone selon la revendication 4, **caractérisé en ce que** 20 à 30 % de la hauteur H de la roue du séparateur (10) se trouvent au-dessous de l'arête inférieure (4) du boîtier d'entrée tangentielle (3).

6. Séparateur à cyclone selon la revendication 5, **caractérisé en ce que** 25 à 30 % de la hauteur H des pales de roue du séparateur (12) se trouvent au-dessous de l'arête inférieure (4) du boîtier d'entrée tangentielle (3).

7. Séparateur à cyclone selon l'une quelconque des revendications 4 à 6, **caractérisé en ce que** la section annulaire avec la surface F et avec la largeur B radiale d'un espace annulaire (17) se trouvant entre la roue du séparateur (10) et la paroi (20a) de la partie de boîtier (20) cylindrique entre l'arête inférieure (4) du boiter d'entrée tangentielle (3) et l'arête inférieure (16) des pales de roue du séparateur (12) est réduite en au moins un endroit (9).

8. Séparateur à cyclone selon la revendication 7, **caractérisé en ce que**, pour la largeur B radiale de l'espace annulaire (17), on a : $B = ½ \times {D}_{S} ⁢ \left(V-1\right)$ avec
Dₛ= diamètre extérieur de la roue du séparateur (10) $V = {D}_{G} / {D}_{S}$
avec D_{G} = diamètre intérieur de la paroi (20a) de la partie de boîtier cylindrique (20) et 1,2 ≤ V ≤ 1,6.

9. Séparateur à cyclone selon la revendication 8, **caractérisé en ce que**, pour le rapport des diamètres D_{G} à D_{S}, on a 1, 3 ≤ V ≤ 1,5.

10. Séparateur à cyclone selon l'une quelconque des revendications 8 ou 9, **caractérisé en ce que**, pour le rapport des diamètres D_{G} à D_{S}, on a 1,3 ≤ V ≤ 1,4.

11. Séparateur à cyclone selon l'une quelconque des revendications 1 à 10, **caractérisé en ce que** la réduction de la section d'écoulement représente 50 % à 80 % de la surface de la section d'écoulement.

12. Séparateur à cyclone selon la revendication 11, **caractérisé en ce que** la réduction de la section d'écoulement représente 60 % à 70 % de la surface F de la section d'écoulement.

13. Séparateur à cyclone selon l'une quelconque des revendications 1 à 12, **caractérisé en ce que**, à l'emplacement (9), la partie de boîtier (20) cylindrique et/ou la partie de boîtier (21) conique présente(nt) au moins un rétrécissement (40) radial.

14. Séparateur à cyclone selon au moins l'une quelconque des revendications 1 à 13, **caractérisé en ce qu'**un obturateur (30) est utilisé à l'emplacement (9).

15. Séparateur à cyclone selon la revendication 14, **caractérisé en ce que** l'obturateur (30) est disposé de façon amovible.

16. Séparateur à cyclone selon l'une quelconque des revendications 14 ou 15, **caractérisé en ce que** l'obturateur (30) est un disque annulaire (15).

17. Séparateur à cyclone selon l'une quelconque des revendications 14 à 16, **caractérisé en ce que** l'obturateur (30) est une plaque perforée (37) ou une bague perforée (38).

18. Séparateur à cyclone selon l'une quelconque des revendications 14 à 17, **caractérisé en ce que** l'obturateur (30) est un obturateur à iris.

19. Séparateur à cyclone selon l'une quelconque des revendications 14 à 18, **caractérisé en ce que** l'obturateur (30, 35a, 35b) présente une section triangulaire.

20. Séparateur à cyclone selon la revendication 19, **caractérisé en ce que** l'angle α, tourné vers le boîtier d'entrée tangentielle (3), de l'obturateur (30, 35a, 35b) est compris entre 10° et 20°.

21. Séparateur à cyclone selon l'une quelconque des revendications 19 ou 20, **caractérisé en ce que** l'angle β, opposé au boîtier d'entrée tangentielle (3), de l'obturateur (30, 35a, 35b) est compris entre 40° et 90°.

22. Séparateur à cyclone selon l'une quelconque des revendications 15 à 21, **caractérisé en ce que** l'obturateur (30) est disposé de façon coulissante dans la direction axiale du séparateur à cyclone (1).

23. Séparateur à cyclone selon l'une quelconque des revendications 15 à 22, **caractérisé en ce que** l'obturateur (30) présente une bague (31) cylindrique s'appliquant sur la face intérieure de la paroi (20a) de la partie de boîtier (20) cylindrique et une bague (32) conique.

24. Séparateur à cyclone selon la revendication 23, **caractérisé en ce que** la bague (31) cylindrique présente des trous oblongs (36) s'étendant dans la direction axiale.

25. Séparateur à cyclone selon la revendication 24, **caractérisé en ce que** les trous oblongs (36) sont ouverts vers le bas et ont une longueur différente.

26. Séparateur à cyclone selon l'une quelconque des revendications 15 à 25, **caractérisé en ce que** l'obturateur (30) s'étend jusque dans l'espace au-dessous de l'arête inférieure (16) de la roue du séparateur (10).

27. Séparateur à cyclone selon l'une quelconque des revendications 1 à 25, **caractérisé en ce que** le diamètre D_{B} d'une plaque de fond (11) de la roue du séparateur (10) est supérieur au diamètre D_{E} de l'enveloppante des pales de roue du séparateur (12).

28. Séparateur à cyclone selon la revendication 27, **caractérisé en ce qu'**on a 1,15 ≤ D_{B}/D_{E} ≤ 1,30.

29. Séparateur à cyclone selon la revendication 1, 27 ou 28, **caractérisé en ce que** la roue du séparateur (10) plonge en partie dans la partie de boîtier (21) conique.
